# FASCICULE DE BREVET EUROPEEN

(11) **EP 3 822 538 B1**
(45) Date de publication et mention de la délivrance du brevet: **26.03.2025**
(21) Numéro de dépôt: 20215664.2
(22) Date de dépôt: 22.07.2011
(51) Int. Cl.: F21V 29/00, F21V 17/00, F21S 41/30, F21S 45/43, F21S 45/49

(54) **MODULE OPTIQUE DE DISPOSITIF D'ÉCLAIRAGE ET/OU DE SIGNALISATION D'UN VÉHICULE AUTOMOBILE**
OPTISCHES MODUL EINER BELEUCHTUNGS- UND/ODER SIGNALISIERUNGVORRICHTUNG EINES KRAFTFAHRZEUGS
OPTICAL MODULE OF LIGHTING AND/OR SIGNALLING DEVICE OF A MOTOR VEHICLE

(30) Priorité: 26.07.2010 FR 1056095; 09.09.2010 FR 1057145
(43) Date de publication de la demande: 19.05.2021
(62) Demande divisionnaire de: 11734155.2
(73) Titulaire: Valeo Vision, 93012 Bobigny Cedex (FR)
(72) Inventeur: THULLIER, Christophe, 93012 BOBIGNY Cedex (FR); CANONNE, Thomas, 93012 BOBIGNY Cedex (FR)
(74) Mandataire: Valeo Visibility

(56) Documents cités:
- EP-A2- 2 148 133
- DE-A1- 102007 043 961
- DE-A1- 19 814 300
- JP-A- 2009 076 338
- US-A1- 2006 126 353
- US-A1- 2007 091 632
- US-A1- 2009 303 742

## Description

La présente invention concerne un module optique d'un dispositif d'éclairage et/ou de signalisation d'un véhicule automobile.

Il est connu, par exemple des documents US 2009/303 742 et WO 2005/116 520 de réaliser des dispositifs d'éclairage dans lesquels la source de lumière est montée sur un radiateur sur lequel est dirigé un flux d'air, de sorte qu'une partie de la chaleur produite par la source de lumière soit dissipée par le radiateur dans le flux d'air. Ceci est en particulier le cas lorsque la source de lumière est du type à diode électroluminescente. On peut ainsi obtenir des dispositifs d'éclairage performants. Cependant, de tels dispositifs présentent des inconvénients. Ils ont des structures complexes et sont donc compliqués à assembler. En outre, il est nécessaire de mettre en place des tolérances sur de nombreuses pièces qui doivent être montées les unes avec les autres. Les chaînes de cotes des différentes pièces sont donc également complexes dans ces dispositifs.

Un module optique comprenant les caractéristiques du préambule de la revendication 1 est connu par exemple du document DE 10 2007 043961 A1.

Le but de l'invention est de fournir un module optique de dispositif d'éclairage et/ou de signalisation remédiant aux inconvénients précédemment mentionnés et améliorant les modules optiques connus de l'art antérieur. En particulier, l'invention propose un module optique de structure simple et dans lequel les chaînes de cotes sont également simples.

Ces objectifs sont atteints avec un module optique selon la revendication 1.

Selon un mode de réalisation non revendiqué, le module optique de dispositif d'éclairage et/ou de signalisation d'un véhicule automobile, comprend un support, une lentille optique et un échangeur thermique. La lentille optique et l'échangeur thermique sont fixés audit support et le support relie la lentille optique à l'échangeur thermique. De préférence, le support supporte directement la lentille et supporte directement l'échangeur thermique. Ainsi, il est possible de réaliser un module optique simple et facile à assembler, les chaînes de cotes des différents composants étant elles aussi simples.

Le support peut être destiné à être monté directement ou indirectement sur le boîtier du dispositif d'éclairage et/ou de signalisation et à l'intérieur de ce boîtier.

Le support peut également supporter un ventilateur et/ou au moins un réflecteur de lumière et/ou une plieuse et/ou un moyen de canalisation d'air. De préférence, le support supporte directement le ventilateur et/ou l'au moins un réflecteur de lumière et/ou la plieuse et/ou le moyen de canalisation d'air. Ainsi, le module optique est encore simplifié et son assemblage est encore facilité.

Le support peut comprendre des moyens de positionnement de la lentille optique et/ou du ventilateur et/ou de l'au moins un réflecteur de lumière et/ou de la plieuse et/ou de l'échangeur thermique, ces moyens coopérant avec des moyens de positionnement prévus sur la lentille optique et/ou sur le ventilateur et/ou sur l'au moins un réflecteur de lumière et/ou sur la plieuse et/ou sur l'échangeur thermique.

Le module optique peut comprendre une première et une deuxième sources de lumière destinées à assurer deux fonctions distinctes d'éclairage et/ou de signalisation. Les première et deuxième sources peuvent ensemble être destinées à assurer une fonction d'éclairage de type feu de route et la deuxième source seule peut être destinée à assurer une fonction d'éclairage de type feu de croisement.

Le module optique peut comprendre une source de lumière destinée à assurer une fonction antibrouillard.

Le support peut être apte à être monté en rotation dans un boîtier de dispositif d'éclairage et/ou de signalisation d'un véhicule automobile.. Ainsi, il est possible d'orienter l'axe du module optique en fonction de courbes négociées par le véhicule.

Le module optique peut comprendre une embase destinée à être fixée au boîtier de dispositif d'éclairage et/ou de signalisation du véhicule automobile et comprenant des premiers moyens d'articulation destinés à être solidarisés au support de sorte à permettre la rotation du support par rapport au boîtier. Par exemple, le support peut comprendre un tenon destiné à coopérer avec un orifice de l'embase, par exemple un tenon au sommet du support et un en dessous, l'axe passant par ces tenons correspondant à l'axe de rotation du module par rapport au boîtier.

L'embase peut comprendre un mécanisme de manœuvre destiné à orienter le support relativement au boîtier. Selon un exemple de réalisation, l'embase peut comprendre un mécanisme d'entraînement, d'où sort un axe d'entraînement coopérant avec un orifice du module, préférentiellement du support, de manière à entraîner le support en rotation. En variante, et tel qu'illustré, le support peut être indirectement relié à l'embase par une pièce intermédiaire, par exemple un cadre. Le support peut alors comprendre des pattes de fixation fixées au cadre. Le cadre comprend dans ce cas les moyens coopérant avec les premiers moyens d'articulation de l'embase, par exemple un tenon en haut et un orifice en bas, le tenon tournant dans l'orifice supérieur de l'embase et l'orifice recevant l'axe d'entraînement.

La lentille optique peut être positionnée et fixée au support dans la partie avant de ce dernier et l'échangeur thermique peut être positionné et fixé au support sous ce dernier.

Le module optique peut comprendre une première et une deuxième source lumineuse positionnées et fixées sur l'échangeur thermique.

Le module optique peut comprendre un premier réflecteur positionné relativement au support et fixé au support, sous le support, entre le support et l'échangeur thermique.

Le module optique peut comprendre un deuxième réflecteur positionné relativement au support et fixé au support, sous le support et l'échangeur thermique.

Le module optique peut comprendre une plieuse positionnée et fixée sur le support.

Le module optique peut comprendre un ventilateur positionné et fixé sur le support, par exemple au dessus du support et/ou en arrière de celui-ci.

Le dispositif d'éclairage et/ou de signalisation peut comprendre un boîtier dans lequel est monté le support.

La présente divulgation porte également sur un véhicule automobile comprenant un dispositif d'éclairage et/ou de signalisation tel que défini précédemment.

L'invention a également pour objet, indépendamment ou en combinaison avec ce qui précède, un module optique de dispositif d'éclairage et/ou de signalisation d'un véhicule automobile, comprenant un réflecteur associé à une source de lumière, notamment comportant une LED, pour réfléchir de la lumière provenant de cette source de lumière, ce réflecteur étant formé sur une pièce, notamment monolithique, à savoir réalisée d'un seul tenant, pourvue d'une ouverture de refroidissement pour une circulation d'air de refroidissement.

Selon l'invention, le module comporte un échangeur thermique pourvu d'une ou plusieurs ailettes de refroidissement s'étendant au moins partiellement dans l'ouverture de refroidissement, ladite pièce sur laquelle est formé le réflecteur comporte une paroi arrière, notamment arrondie, enveloppant partiellement ce ou ces ailettes.

Selon l'invention, le réflecteur comporte une paroi, notamment bombée, agencée pour servir au guidage de l'air sortant de l'ouverture de refroidissement.

Le module peut comporter un support, une lentille optique et un échangeur thermique, et la lentille optique et l'échangeur thermique sont portés tous les deux par ledit support.

Le support est avantageusement réalisé d'un tenant, étant ainsi monolithique, obtenu notamment par moulage d'une matière plastique.

Si on le souhaite, le support comporte un renfoncement pour recevoir au moins partiellement un réflecteur.

Dans un exemple de mise en oeuvre de l'invention, le module comporte des premier et deuxième réflecteurs, notamment chacun associé à au moins une source de lumière dédiée, caractérisé par le fait que l'un des réflecteurs forme avec le support une enceinte recevant l'autre des réflecteurs, permettant notamment d'avoir un module relativement compact.

Dans un exemple de mise en oeuvre de l'invention, le support comporte au moins un bras de fixation, notamment deux bras de fixation, agencés pour permettre la fixation, notamment par collage, de la lentille, ce ou ces bras s'étendant en saillie vers l'avant du support, ce ou ces bras se raccordant de préférence à une portion annulaire du support.

La lentille comporte avantageusement au moins un bord, notamment deux bords opposés, notamment sensiblement rectiligne(s), ce ou ces bords étant agencés pour être fixés sur le ou les bras du support.

La lentille peut comporter au moins une patte de fixation pour la fixation de la lentille sur le support, cette patte étant formée notamment sur le bord rectiligne, cette patte pouvant coopérer notamment avec un ou plusieurs picots sur le bars de fixation du support.

Dans un exemple de mise en oeuvre de l'invention, l'un au moins des premier et deuxième réflecteurs est réalisé d'un seul tenant.

Le réflecteur comporte, le cas échéant, deux surfaces réfléchissantes associées chacune à une source de lumière.

La présente divulgation a encore pour objet un module optique pour un dispositif d'éclairage et/ou de signalisation de véhicule automobile, notamment un projecteur lumineux, comportant :
- une source de lumière comportant notamment au moins une LED,
- un réflecteur agencé pour réfléchir de la lumière provenant de la source de lumière,
- une plieuse placée sur le trajet de lumière provenant du réflecteur et agencée pour réfléchir de la lumière provenant du réflecteur, cette plieuse étant réalisée de préférence sur une pièce métallique, de préférence une pièce monolithique.

Cette plieuse est de préférence fixée dans le module de manière immobile par rapport à la source de lumière.

Avantageusement la plieuse est pourvue de faces réfléchissantes inférieure et supérieure, de préférence se raccordant en formant un biseau ayant un angle aigu, cet angle étant notamment inférieur à 15°, ou encore inférieur à 5°, ou encore inférieur à 2° voire inférieur à 1°. Ceci permet notamment d'obtenir des performances optiques améliorées, notamment en ce qui concerne une coupure dans le faisceau de lumière.

Dans un exemple de mise en oeuvre, ces faces de la plieuse sont localement planes, et de préférence ces faces sont non parallèles entre elles.

Avantageusement la plieuse est formée sur une pièce monolithique, à savoir réalisée d'un seul tenant, de préférence en métal pour assurer notamment une meilleure résistance thermique contre la chaleur provenant du ou des sources de lumière du dispositif ou du soleil.

Si on le souhaite, la plieuse présente un bord de coupure, de préférence avec une marche, pour faire une coupure dans le faisceau.

Dans un exemple de mise en oeuvre, la plieuse comporte au moins une face réfléchissante usinée.

Le cas échéant, la plieuse est formée sur une pièce disposée à une distance non nulle de l'échangeur thermique.

La plieuse peut comporter des bords avant et arrière, de préférence sensiblement parallèles, et notamment sensiblement rectilignes, la ou les faces réfléchissantes de la plieuse s'étendant entre ces bords, lesquels sont notamment perpendiculaires à l'axe optique du module.

La plieuse comporte avantageusement au moins une oreille de fixation, notamment latérale, agencée pour permettre sa fixation sur le support. Dans un exemple de mise en oeuvre de l'invention, la plieuse comporte deux oreilles de fixation aux extrémités opposées de la plieuse, ces oreilles disposées notamment aux extrémités de la plieuse suivant la direction de la plus grande dimension.

La direction de la plus grande dimension de la plieuse est avantageusement sensiblement perpendiculaire à un axe optique du module.

Le dessin annexé représente, à titre d'exemples, deux modes de réalisation d'un module optique d'un véhicule automobile selon l'invention.
La figure 1 est une vue éclatée d'un premier mode de réalisation d'un module optique selon l'invention.
La figure 2 est une coupe longitudinale du premier mode de réalisation du module optique selon l'invention.
La figure 3 est une section longitudinale du premier mode de réalisation du module optique selon l'invention.
La figure 4 est une vue éclatée d'un deuxième mode de réalisation du module optique selon l'invention.
La figure 5 est une vue en perspective du deuxième mode de réalisation du module optique selon l'invention.

Un premier mode de réalisation d'un module optique 1 dispositif d'éclairage et/ou de signalisation est décrit ci-après en référence aux figures en 1 à 3. Dans cet exemple, le module optique de dispositif d'éclairage et/ou de signalisation est un module optique 1 à deux fonctions :
- une fonction d'éclairage de type feu de croisement, et
- une fonction d'éclairage de type feu de route.

Le module optique 1 comprend principalement un support 2, une lentille optique 3, un ventilateur 5, un échangeur thermique, comme un radiateur 4, un premier réflecteur 6, un deuxième réflecteur 7 et une plieuse 8.

Le support comprend des moyens 30 pour positionner et pour fixer la lentille optique 3 sur le support. Ces moyens coopèrent avec des moyens 31 de positionnement et de fixation prévus sur la lentille optique 3. La lentille optique est ainsi supportée par le support. De préférence, la lentille optique est supportée directement par le support.

Le support comprend des moyens 32 pour positionner et pour fixer le radiateur 4 sur le support. Ces moyens coopèrent avec des moyens 33 de positionnement et de fixation prévus sur le radiateur. Le radiateur est ainsi supporté par le support. De préférence, le radiateur est supporté directement par le support.

Le support comprend des moyens 34 pour positionner et pour fixer le ventilateur 5 sur le support. Ces moyens coopèrent avec des moyens 35 de positionnement et de fixation prévus sur le ventilateur. Le ventilateur est ainsi supporté par le support. De préférence, le ventilateur est supporté directement par le support.

Le support comprend des moyens 36 pour positionner et pour fixer le premier réflecteur 6 sur le support. Ces moyens 37 coopèrent avec des moyens de positionnement et de fixation prévus sur le premier réflecteur 6. Alternativement, le support peut ne présenter que des moyens de fixation du premier réflecteur 6 sur le support. Des moyens de positionnement peuvent être prévus sur le premier réflecteur pour coopérer avec des moyens de positionnement sur le radiateur ou sur une première source de lumière, de sorte à positionner le premier réflecteur relativement à la première source de lumière. Le premier réflecteur est ainsi supporté par le support. De préférence, le premier réflecteur est supporté directement par le support. Alternativement encore, le premier réflecteur peut être positionné sur le radiateur et supporté par le radiateur.

Le support comprend des moyens 38 pour positionner et pour fixer le deuxième réflecteur 7 sur le support. Ces moyens coopèrent avec des moyens 39 de positionnement et de fixation prévus sur le deuxième réflecteur 7. Alternativement, le support peut ne présenter que des moyens de fixation du deuxième réflecteur 7 sur le support. Des moyens de positionnement peuvent être prévus sur le deuxième réflecteur pour coopérer avec des moyens de positionnement sur le radiateur ou sur une deuxième source de lumière, de sorte à positionner le deuxième réflecteur relativement à la deuxième source de lumière. Le deuxième réflecteur est ainsi supporté par le support. De préférence, le deuxième réflecteur est supporté directement par le support. Alternativement encore, le deuxième réflecteur peut être positionné sur le radiateur et supporté par le radiateur.

Le support comprend des moyens pour positionner et pour fixer la plieuse 8 sur le support. Ces moyens coopèrent avec des moyens de positionnement et de fixation prévus sur la plieuse 8. Alternativement, le support peut ne présenter que des moyens de fixation de la plieuse 8 sur le support. Des moyens de positionnement peuvent être prévus sur la plieuse pour coopérer avec des moyens de positionnement sur le radiateur ou sur la première source de lumière, de sorte à positionner la plieuse relativement à la première source de lumière. La plieuse est ainsi supportée par le support. De préférence, la plieuse est supportée directement par le support. Alternativement encore, la plieuse peut être positionnée sur le radiateur et supportée par le radiateur.

Le support comprend des moyens 38 pour positionner et pour fixer un guide 13 de flux d'air sur le support. Ces moyens coopèrent avec des moyens 39 de positionnement et de fixation prévus sur le guide 13. Alternativement, le guide de flux d'air peut être solidaire du deuxième réflecteur, comme sur les figures 1 à 5. Le guide d'air est ainsi supporté par le support. De préférence, le guide est supporté directement par le support.

De préférence, la première source de lumière comprend une première diode électroluminescente montée sur un premier circuit imprimé 9 et une deuxième diode électroluminescente montée sur un deuxième circuit imprimé 10. Ces circuits imprimés 9 et 10 sont de préférence positionnés et fixés sur le radiateur 4. Les faisceaux lumineux émis par la première source sont réfléchis par une surface réfléchissante 11 du premier réflecteur avant d'être partiellement réfléchis par la plieuse 8 et déviés par la lentille optique 3. Ces différents éléments constituent un premier système optique permettant de générer un faisceau lumineux à coupure de type feu de croisement. De préférence, la surface réfléchissante 11 présente une première portion en forme d'ellipsoïde et une deuxième portion en forme d'ellipsoïde, la première diode se trouvant au moins sensiblement au premier foyer de la première portion ellipsoïdale, la deuxième diode se trouvant au moins sensiblement au premier foyer de la deuxième portion ellipsoïdale et la plieuse se trouvant au moins sensiblement au niveau des deuxièmes foyers des première et deuxième portions ellipsoïdales. La plieuse se trouve de préférence également au niveau du foyer de la lentille optique 3.

De préférence, la deuxième source de lumière comprend une troisième diode électroluminescente montée sur un troisième circuit imprimé 19. Ce circuit imprimé 19 est de préférence positionné et fixé sur le radiateur 4. Les faisceaux lumineux émis par la deuxième source sont réfléchis par une surface réfléchissante 12 du deuxième réflecteur 7 avant d'être déviés par la lentille optique 3. Ces différents éléments constituent un deuxième système optique permettant de générer une partie complémentaire du faisceau lumineux généré par le premier système optique de sorte que les premier et deuxième faisceaux produisent complémentairement un faisceau lumineux de type feu de route. De préférence, la surface réfléchissante 12 est en forme d'ellipsoïde. La troisième diode se trouve au moins sensiblement au premier foyer de la surface réfléchissante 12 et le foyer de la lentille optique 3 se trouvant au moins sensiblement au niveau du deuxième foyer de la surface réfléchissante 12.

Compte tenu de la structure des systèmes optiques décrits précédemment, on comprend qu'il est important que les différents composants des systèmes optiques, à savoir : sources de lumière, réflecteurs, plieuse et lentille optique soient positionnés précisément les uns par rapport aux autres. Pour ce faire, plusieurs solutions existent. Notamment, on peut positionner la lentille par rapport au support, positionner les réflecteurs par rapport au support, positionner les sources de lumière par rapport au radiateur et positionner le radiateur par rapport au support. Dans cet exemple, la chaîne de cotes positionnant les sources de lumière par rapport aux réflecteurs ou par rapport à la lentille optique passent par le radiateur et le support. Alternativement, on peut positionner la lentille par rapport au support, positionner les réflecteurs par rapport au radiateur, positionner les sources de lumière par rapport au radiateur et positionner le radiateur par rapport au support. Dans ce dernier exemple, la chaîne de cotes positionnant les sources de lumière par rapport aux réflecteurs ne passent plus que par le radiateur.

Avantageusement, dans toutes les variantes, les différents composants des systèmes optiques sont supportés par le support indirectement ou, de préférence, directement.

Le ventilateur permet de créer un flux d'air 22 s'écoulant entre des ailettes 18 du radiateur et canalisé par un guide 13 pour optimiser l'échange thermique entre l'air et le radiateur.

De préférence, les différents circuits imprimés portant les diodes électroluminescentes sont fixés sur le radiateur et positionnés par rapport au radiateur. Ils sont donc indirectement supportés par le support 2, le radiateur étant fixé sur le support.

Le support présente par ailleurs des moyens de fixation permettant sa fixation à une structure du véhicule automobile. De préférence, les moyens de fixation permettent sa fixation dans un boîtier de dispositif d'éclairage et/ou de signalisation, ce boîtier présentant par ailleurs des moyens de fixation à la structure du véhicule automobile. Le support est de préférence réalisé par moulage. Il est par exemple réalisé en métal ou en plastique, notamment en composite.

Un deuxième mode de réalisation du module optique selon l'invention est décrit ci-après en référence aux figures 4 et 5. Il ne diffère du premier mode de réalisation que dans la structure du support 2. En effet, dans ce deuxième mode de réalisation, le support 2 comprend des premiers moyens d'articulation 2c qui coopère avec des deuxièmes moyens d'articulation sur une embase 2b destinée à être fixée dans un boîtier du dispositif d'éclairage et/ou de signalisation. Ainsi, le support et donc le module optique peut être orienté relativement au boîtier. L'embase forme par exemple un cadre dans lequel le support est articulé. Cette articulation est par exemple réalisée selon un axe vertical, par exemple par une liaison pivot. Ainsi, une fonction de modification de la direction de l'axe optique du dispositif d'éclairage et/ou de signalisation peut être réalisée lorsque le véhicule automobile négocie une courbe. L'embase peut aussi comprendre un moyen de manœuvre comme un motoréducteur permettant de piloter l'orientation du support et donc celle du module optique.

Par exemple, le support peut comprendre comme premiers moyens d'articulation un tenon (non représenté), par exemple un tenon au sommet du support et un tenon en dessous, l'axe passant par ces tenons correspondant à l'axe de rotation du module par rapport au boîtier. L'embase peut comprendre comme deuxièmes moyens d'articulation des orifices destinés à coopérer avec les tenons.

Selon une variante, l'embase 2b comprend un mécanisme d'entraînement, d'où sort un axe d'entraînement 2d coopérant avec un orifice du module, préférentiellement du support 2, de manière à entraîner le support 2 en rotation. En variante, et tel qu'illustré, le support 2 peut être indirectement relié à l'embase 2b par une pièce intermédiaire (non représentée par souci de clarté), par exemple un cadre. Le support peut alors comprendre des pattes de fixation 2e fixées au cadre. Le cadre comprend alors des moyens coopérant avec les deuxièmes moyens d'articulation de l'embase, par exemple un tenon en haut et un orifice en bas, le tenon tournant dans l'orifice supérieur 2c de l'embase et l'orifice recevant l'axe d'entrainement 2d.

Dans tout ce document, on entend, par « supporter un composant », l'action de reprendre les efforts exercés sur le composant et de les transmettre à la structure du véhicule automobile, les efforts étant notamment ceux, à distance, dus à des forces d'accélération comme le poids. En outre, une pièce supportant « directement » un composant reprend directement les efforts exercés sur le composant et les transmet à la structure du véhicule automobile, c'est-à-dire qu'il n'y a pas de pièce intermédiaire transmettant les efforts entre le composant et la pièce. Alternativement, une pièce intermédiaire peut être prévue si sa seule fonction est une fonction d'interface. Dans ce dernier cas, malgré la pièce intermédiaire, on considère que la pièce supporte directement le composant.

Dans les différents modes de réalisation, le module optique assure une première fonction feu de croisement et une deuxième fonction feu de route. Cependant, le module optique selon l'invention peut assurer toute autre fonction en remplacement de l'une et/ou de l'autre des première et deuxième fonctions. Le module optique selon l'invention peut également n'assurer qu'une seule fonction d'éclairage et/ou de signalisation, comme une fonction antibrouillard.

Dans tout ce texte, le terme « au moins sensiblement » utilisé avec différents *adjectifs* signifie : *« adjectif »* ou « sensiblement *adjectif »,* par exemple « au moins sensiblement perpendiculaire » signifie « perpendiculaire » ou « sensiblement perpendiculaire ».

Dans l'exemple décrit, le support 2 est réalisé d'un seul tenant, le support 2 étant une pièce monolithique.

Ce support 2 est par exemple réalisé par moulage en matière plastique.

Le deuxième réflecteur 7 est formé sur une pièce, notamment monolithique, à savoir réalisée d'un seul tenant, pourvue d'une ouverture de refroidissement 50 pour une circulation d'air de refroidissement, comme illustré notamment sur les figures 1 et 2.

L'échangeur thermique 4 est pourvu de plusieurs ailettes de refroidissement 51 s'étendant en regard de l'ouverture de refroidissement 50.

Le réflecteur 7 comporte une paroi bombée 52 agencée pour servir au guidage de l'air sortant de l'ouverture de refroidissement 50.

Le support 2 comporte un renfoncement 55 pour recevoir le réflecteur 6, comme on peut le voir sur la figure 3 par exemple.

Le réflecteur 7 forme avec le support 2 une enceinte 56 recevant le réflecteur 6, permettant notamment d'avoir un module relativement compact (voir figure 3).

Le support 2 comporte deux bras de fixation 60 agencés pour permettre la fixation, notamment par collage, de la lentille 3, ces bras 60 s'étendant en saillie vers l'avant du support 2.

Ces bras se raccordent à une portion annulaire 61 du support 2.

La lentille 3 comporte deux bords rectilignes opposés 63 agencés pour être fixés sur les bras 60 du support 2 (voir figure 1).

La lentille comporte, sur chaque bord 63, une patte de fixation 65 pour la fixation de la lentille 3 sur le support 2, cette patte 65 pouvant coopérer avec un ou plusieurs picots 66 sur le bras de fixation 60 du support (voir figure 1).

Chacun des premier et deuxième réflecteurs 6 et 7 est réalisé d'un seul tenant.

Le réflecteur 6 comporte deux surfaces réfléchissantes associées chacune à une source de lumière.

La plieuse 8 est réalisée sur une pièce métallique, de préférence une pièce monolithique.

La plieuse 8 est pourvue de faces réfléchissantes inférieure 70 et supérieure 71 (voir figure 3 notamment), se raccordant en formant un biseau ayant un angle aigu, cet angle étant notamment inférieur à 15°, ou encore inférieur à 5°, ou encore inférieur à 2° voire inférieur à 1°.

La plieuse 8 est formée sur une pièce monolithique, à savoir réalisée d'un seul tenant, de préférence en métal pour assurer notamment une meilleure résistance thermique contre la chaleur provenant du ou des sources de lumière du dispositif ou du soleil.

La plieuse 8 présente un bord de coupure 74, avec une marche 75 (voir figure 1).

La plieuse 8 est formée sur une pièce disposée à une distance non nulle de l'échangeur thermique 4.

La plieuse 8 comporte des bords avant et arrière 78, de préférence sensiblement parallèles, et notamment sensiblement rectilignes, les faces réfléchissantes 70 et 71 de la plieuse 8 s'étendant entre ces bords 78, lesquels sont notamment perpendiculaires à l'axe optique x du module.

## Revendications

1. Module optique (1 ; 1') de dispositif d'éclairage et/ou de signalisation d'un véhicule automobile, comprenant un réflecteur associé à une source de lumière, notamment comportant une LED, pour réfléchir de la lumière provenant de cette source de lumière, ce réflecteur étant formé sur une pièce pourvue d'une ouverture de refroidissement (50) pour une circulation d'air de refroidissement, ledit module comportant un échangeur thermique (4) pourvu d'une ou plusieurs ailettes de refroidissement (51) s'étendant au moins partiellement dans l'ouverture de refroidissement, ladite pièce sur laquelle est formé le réflecteur comportant une paroi arrière (13) enveloppant partiellement cette ou ces ailettes (51), ledit module étant **caractérisé en ce que** le réflecteur comporte une paroi (52), notamment bombée, agencée pour servir au guidage de l'air sortant de l'ouverture de refroidissement (50).

2. Module selon la revendication précédente, **caractérisé par le fait que** ladite paroi arrière (13) est arrondie.

3. Module selon l'une des revendications précédentes, **caractérisé par le fait qu'**il comporte un support (2), une lentille optique (3) et un échangeur thermique (4), **caractérisé en ce que** la lentille optique (3) et l'échangeur thermique (4) sont portés tous les deux par ledit support.

4. Module selon la revendication précédente, **caractérisé par le fait que** le support (2) est réalisé d'un tenant, étant ainsi monolithique, obtenu notamment par moulage d'une matière plastique.

5. Module selon l'une des revendications 3 et 4, **caractérisé par le fait que** le support (2) comporte un renfoncement (55) pour recevoir au moins partiellement un réflecteur (6).

6. Module selon l'une des revendications 3 à 5, comportant des premier et deuxième réflecteurs, notamment chacun associé à au moins une source de lumière dédiée, **caractérisé par le fait que** l'un des réflecteurs forme avec le support une enceinte (56) recevant l'autre des réflecteurs.

7. Module selon l'une des revendications 3 à 6, **caractérisé par le fait que** le support comporte au moins un bras de fixation, (60) notamment deux bras de fixation, agencés pour permettre la fixation, notamment par collage, de la lentille, ce ou ces bras s'étendant en saillie vers l'avant du support, ce ou ces bras se raccordant de préférence à une portion annulaire (61) du support.

8. Module selon la revendication précédente, **caractérisé par le fait que** la lentille comporte au moins un bord (63), notamment deux bords opposés, notamment sensiblement rectiligne(s), ce ou ces bords étant agencés pour être fixés sur le ou les bras du support.

9. Module selon l'une des revendications précédentes, **caractérisé par le fait que** l'un au moins des premier et deuxième réflecteurs est réalisé d'un seul tenant.

## Patentansprüche

1. Optisches Modul (1; 1') einer Beleuchtungs- und/oder Signalisierungsvorrichtung eines Kraftfahrzeugs, umfassend einen Reflektor, der mit einer Lichtquelle verbunden ist, insbesondere aufweisend eine LED, um von dieser Lichtquelle kommendes Licht zu reflektieren, wobei dieser Reflektor auf einem Teil ausgebildet ist, das mit einer Kühlöffnung (50) für eine Kühlluftzirkulation versehen ist, wobei das Modul einen Wärmetauscher (4) aufweist, der mit einer oder mehreren Kühlrippen (51) versehen ist, die sich zumindest teilweise in die Kühlöffnung erstrecken, wobei das Teil, an dem der Reflektor ausgebildet ist, eine Rückwand (13) aufweist, die diese Rippe oder diese Rippen (51) teilweise umhüllt, wobei das Modul **dadurch gekennzeichnet ist, dass** der Reflektor eine insbesondere gewölbte Wand (52) aufweist, die so angeordnet ist, dass sie zur Führung der aus der Kühlöffnung (50) austretenden Luft dient.

2. Modul nach dem vorhergehenden Anspruch, **dadurch gekennzeichnet, dass** die Rückwand (13) abgerundet ist.

3. Modul nach einem der vorhergehenden Ansprüche, **dadurch gekennzeichnet, dass** es eine Abstützung (2), eine optische Linse (3) und einen Wärmetauscher (4) aufweist, **dadurch gekennzeichnet, dass** die optische Linse (3) und der Wärmetauscher (4) beide von der Abstützung getragen werden.

4. Modul nach dem vorhergehenden Anspruch, **dadurch gekennzeichnet, dass** die Abstützung (2) aus einem Stück gefertigt, also monolithisch ist, was insbesondere durch Gießen eines Kunststoffmaterials erreicht wird.

5. Modul nach einem der Ansprüche 3 oder 4, **dadurch gekennzeichnet, dass** die Abstützung (2) eine Aussparung (55) zur mindestens teilweisen Aufnahme eines Reflektors (6) aufweist.

6. Modul nach einem der Ansprüche 3 bis 5, aufweisend einen ersten und einen zweiten Reflektor, von denen jeder insbesondere mit mindestens einer dedizierten Lichtquelle verbunden ist, **dadurch gekennzeichnet, dass** einer der Reflektoren mit der Abstützung eine Einfassung (56) bildet, die den anderen der Reflektoren aufnimmt.

7. Modul nach einem der Ansprüche 3 bis 6, **dadurch gekennzeichnet, dass** die Abstützung mindestens einen Befestigungsarm (60), insbesondere zwei Befestigungsarme, aufweist, die so angeordnet sind, dass sie die Befestigung der Linse, insbesondere durch Kleben, ermöglichen, wobei dieser Arm oder diese Arme in Richtung der Vorderseite der Abstützung vorstehen, wobei dieser Arm oder diese Arme vorzugsweise in einen ringförmigen Abschnitt (61) der Abstützung eingepasst sind.

8. Modul nach dem vorhergehenden Anspruch, **dadurch gekennzeichnet, dass** die Linse mindestens einen Rand (63), insbesondere zwei gegenüberliegende, insbesondere im Wesentlichen geradlinige Ränder aufweist, wobei der Rand oder die Ränder zur Befestigung an dem Arm oder den Armen der Abstützung angeordnet sind.

9. Modul nach einem der vorhergehenden Ansprüche, **dadurch gekennzeichnet, dass** mindestens einer der ersten und zweiten Reflektoren aus einem Stück gefertigt ist.

## Claims

1. Optical module (1; 1') for a lighting and/or signalling device of an automotive vehicle, comprising a reflector associated with a light source, in particular having an LED, in order to reflect light originating from this light source, this reflector being formed on a component provided with a cooling opening (50) for circulating cooling air, said module having a heat exchanger (4) provided with one or more cooling fins (51) extending at least partially into the cooling opening, said component on which the reflector is formed having a rear wall (13) partially surrounding these one or more fins (51), said module being **characterized in that** the reflector has a wall (52), notably domed, being designed to serve to guide the air leaving the cooling opening (50).

2. Module according to the preceding claim, **characterized in that** said rear wall (13) is rounded.

3. Module according to either of the preceding claims, **characterized in that** it has a support (2), an optical lens (3) and a heat exchanger (4), **characterized in that** the optical lens (3) and the heat exchanger (4) are both carried by said support.

4. Module according to the preceding claim, **characterized in that** the support (2) is produced in one piece, thus being monolithic, obtained in particular by moulding a plastics material.

5. Module according to either of Claims 3 and 4, **characterized in that** the support (2) has a recess (55) for at least partially receiving a reflector (6).

6. Module according to one of Claims 3 to 5, having first and second reflectors, in particular each associated with at least one dedicated light source, **characterized in that** one of the reflectors forms, with the support, an enclosure (56) receiving the other of the reflectors.

7. Module according to one of Claims 3 to 6, **characterized in that** the support has at least one attachment arm (60), in particular two attachment arms, designed to allow the attachment, in particular by adhesive bonding, of the lens, these one or more arms projecting towards the front of the support, these one or more arms preferably being connected to an annular portion (61) of the support.

8. Module according to the preceding claim, **characterized in that** the lens has at least one edge (63), in particular two opposite edges, which is/are in particular substantially rectilinear, these one or more edges being designed to be attached to the one or more arms of the support.

9. Module according to one of the preceding claims, **characterized in that** at least one of the first and second reflectors is produced in a single piece.
